# DEMANDE DE BREVET EUROPEEN

(11) **EP 4 765 484 A1**
(43) Date de publication de la demande: **24.06.2026**
(21) Numéro de dépôt: 25223316.8
(22) Date de dépôt: 15.12.2025
(51) Int. Cl.: H01Q 1/28, H01Q 1/52, H01Q 5/42, H01Q 5/45, H01Q 9/04, H01Q 21/06, H01Q 21/29, H01Q 25/00

(54) **DISPOSITIF RADIOÉLECTRIQUE D'ÉMISSION ET/OU DE RÉCEPTION DE SIGNAUX RADIOÉLECTRIQUES**

(30) Priorité: 17.12.2024 FR 2414345
(71) Demandeur: THALES, 92190 Meudon (FR); Centre National d'Etudes Spatiales, 75001 Paris (FR)
(72) Inventeur: TUBAU, Ségolène, 31037 TOULOUSE CEDEX 1 (FR); LEGAY, Hervé, 31037 TOULOUSE CEDEX 1 (FR)
(74) Mandataire: Lavoix

(57) **Abrégé**

Le dispositif radioélectrique (10) comprend :
- un support (12) comprenant une première partie (14) présentant une forme de tronc de pyramide à bases polygonales d'ordre N ;
- une pluralité d'antennes (20) montées sur le support (12),
chaque antenne (20) comprenant un élément rayonnant planaire (30) et un réceptacle (50) ; la pluralité d'antennes (20) comprenant :
- une antenne centrale (20A) montée sur une face principale (14A) de la première partie (14) du support (12) ;
- une première couronne (22) d'antennes périphériques (22A) montées chacune sur une face périphérique (14B) de la première partie (14) du support (12).

Le cadre (54) du réceptacle (50) de l'antenne centrale (20A) comprend :
- une paroi cylindrique à section droite circulaire ; ou
- N parois planaires correspondant aux N côtés du polygone de la base du tronc de pyramide correspondante.

## Description

La présente invention concerne un dispositif radioélectrique d'émission et/ou de réception de signaux radioélectriques comprenant :
- un support comprenant au moins une première partie présentant une forme de tronc de pyramide à bases polygonales d'ordre N, N étant un entier naturel supérieur ou égal à 5 ;
- une pluralité d'antennes montées sur le support,
chaque antenne comprenant :
- au moins un premier élément rayonnant planaire s'étendant sensiblement selon un premier plan sensiblement orthogonal à une direction d'antenne; et
- un réceptacle dans lequel l'au moins un premier élément rayonnant planaire est reçu, le réceptacle comportant un cadre s'étendant autour d'une périphérie de l'au moins un premier élément rayonnant planaire, le cadre épousant sensiblement la forme de l'au moins un premier élément rayonnant planaire ;
la pluralité d'antennes comprenant :
- une antenne centrale montée sur une face principale de l'au moins une première partie du support correspondant à la base du tronc de pyramide la plus proche du sommet de la pyramide correspondante de sorte que la direction d'antenne de l'antenne centrale soit sensiblement orthogonale à ladite face principale;
- au moins une première couronne d'antennes périphériques chaque antenne périphérique de l'au moins une première couronne d'antennes périphériques étant montée sur une face périphérique de l'au moins une première partie du support correspondant à une face du tronc de pyramide reliant les bases du tronc de pyramide de sorte que la direction d'antenne de ladite antenne périphérique soit sensiblement orthogonale à ladite face périphérique.

Le domaine technique est celui des antennes, notamment celui des antennes réseau à commande de phase (en anglais « phased array antenna »). De telles antennes sont en particulier apte à générer un ou plusieurs faisceaux radioélectriques pouvant être pointés sur un large secteur angulaire.

Par exemple, de telles antennes sont des antennes actives utilisées sur des satellites de petite taille (par exemple appelés nano-satellites), appartenant à une constellation de satellites en orbite basse (ou « *LEO* » pour « *Low Earth Orbit »* en anglais), destinées notamment à fournir des services de positionnement et/ou navigation sur toute la Terre. De telles constellations utilisent en particulier des bandes de fréquences en bande L ou S.

De telles antennes doivent permettre de reconfigurer un diagramme de rayonnement. Elles doivent réaliser soit un faisceau large, couvrant toute la Terre, soit des faisceaux directifs, orientables en direction de tout point sur la Terre.

Pour les antennes actives utilisées sur les satellites en orbite basse, le secteur angulaire dans lequel ce faisceau doit être formé est typiquement ±65°. Le rayonnement spécifié est notamment en polarisation circulaire.

Pour obtenir un diagramme de rayonnement satisfaisant, une pluralité d'antennes élémentaires est agencée sous la forme d'un réseau présentant une maille de dimension sensiblement égale à 0,5 λ, où λ est la longueur d'onde associée à la fréquence opérationnelle.

Par exemple, la topologie du réseau comprend 7 antennes élémentaires, selon un arrangement d'une antenne élémentaire centrale et de six antennes élémentaires périphériques.

Toutefois, même avec un réseau présentant des dimensions aussi faibles, il est difficile d'aménager un réseau d'antennes élémentaires planaire opérant en bande L, sur un nano-satellite 16U, présentant une face Terre dont les dimensions correspondent au standard 4U (20 x 20 cm2).

Pour opérer simultanément dans deux bandes de fréquences distantes d'environ 20%, comme les bandes E1 et E6 réservées pour les applications GNSS, il est nécessaire de respecter la contrainte maximale de maille du réseau dans la bande supérieure, ce qui nécessite de recourir à une maille de dimension encore plus faible par rapport à la longueur d'onde de la bande basse.

Il est ainsi particulièrement complexe de mettre au point un réseau d'antennes élémentaires fonctionnant dans l'ensemble des bandes de fréquences d'intérêt, produisant un rayonnement en polarisation circulaire, et capable de présenter une maille de dimension suffisamment petite.

En effet, la réduction de la dimension de maille du réseau peut faciliter l'aménagement d'un réseau de 7 antennes élémentaires opérant en bande L sur une petite plateforme mais cette option n'est pas satisfaisante si un fonctionnement bi-bande est demandé. Réduire la dimension des antennes élémentaires conduit à réduire la bande passante desdites antennes élémentaires.

De plus, plus les antennes élémentaires sont petites, plus elles sont sensibles au couplage mutuel. Ce couplage mutuel entre antennes élémentaires peut contribuer à modifier l'impédance active des différentes antennes élémentaires, en fonction de la loi d'alimentation en amplitude et en phase affectée aux différentes antennes élémentaires pour synthétiser un faisceau radioélectrique dans une direction donnée.

Il semble alors difficile de mettre au point une antenne élémentaire fonctionnant simultanément dans les bandes de fréquence d'intérêt.

Les antennes élémentaires présentant des éléments rayonnants duplexant sont connus de la personne du métier. Les éléments rayonnants sont alimentés par deux accès, chaque accès étant utilisé pour une seule bande de fréquence. Les éléments rayonnants duplexants présentent une isolation entre les accès dans chaque bande de fréquence. Un exemple d'une telle antenne élémentaire consiste en la superposition de deux éléments rayonnants planaires, l'élément rayonnant planaire supérieur étant alimenté par un câble coaxial qui traverse l'élément rayonnant planaire inférieur, et dont le contour extérieur est connecté au centre de l'élément rayonnant planaire inférieur. L'élément rayonnant planaire inférieur, de taille supérieure à celle de l'élément rayonnant planaire supérieur, est alimenté par un autre câble coaxial. Par exemple, l'élément rayonnant planaire inférieur opère dans la bande basse, et l'élément rayonnant planaire supérieur opère dans la bande haute.

Lorsque les bandes de fréquence sont relativement proches, les éléments rayonnants planaires supérieurs et inférieurs ont des dimensions assez semblables, et les isolations entre accès coaxiaux sont alors assez limitées. Il peut être intéressant d'améliorer cette isolation.

En outre, pour assurer un fonctionnement satisfaisant dans des réseaux de petite maille, il est recommandé d'utiliser des substrats diélectriques. Toutefois, l'excitation de l'élément rayonnant planaire supérieur nécessite un niveau de métallisation supplémentaire pour router la ligne d'alimentation qui se connecte à l'âme du coaxial. La connexion de cette ligne à l'âme du coaxial est aussi une réalisation difficile.

Un autre problème connu sur les antennes de l'état de la technique est la variation de l'adaptation des antennes élémentaires en fonction de la direction de pointage du ou des faisceau(x) radioélectrique(s).

Ce phénomène est lié au couplage mutuel entre antennes élémentaires qui contribue à modifier l'impédance active des différentes antennes élémentaires, en fonction de la loi d'alimentation en amplitude et en phase affectée aux différentes antennes élémentaires pour synthétiser un faisceau radioélectrique dans une direction donnée.

Entourer les éléments rayonnants planaires par un cadre, notamment métallique, permet de réduire cette variation de l'impédance active, notamment lorsque le cadre présente une hauteur importante.

Toutefois, la hauteur du cadre est limitée car l'antenne élémentaire fonctionne à une fréquence proche de sa fréquence de coupure, ce qui induit par conséquent un fonctionnement dispersif en fréquence. Ceci dégrade alors la bande passante de l'antenne élémentaire.

Une technique permettant de stabiliser l'impédance d'entrée active des antennes élémentaires est de prévoir des ouvertures dans le cadre. Cette technique permet de réaliser une antenne élémentaire qui s'intègre dans une antenne réseau de maille inférieure à 0.5 λ sans nécessiter de substrat diélectrique.

Cette technique contribue également à uniformiser le couplage entre les antennes élémentaires quelle que soit la direction de pointage du faisceau radioélectrique, l'effet de ce couplage mutuel étant pris en compte dans la conception de l'antenne, de sorte à réaliser l'impédance d'entrée active désirée.

Les éléments rayonnants planaires en polarisation circulaire sont usuellement de forme carré, circulaire ou hexagonale. Pour produire une polarisation circulaire dans ces éléments rayonnants planaires, il faut exciter deux modes orthogonaux avec la même amplitude et en quadrature de phase. Lorsque les éléments rayonnants planaires sont alimentés avec un seul accès, une telle excitation des modes s'obtient usuellement en introduisant une dissymétrie dans l'élément rayonnant planaire. Cette dissymétrie peut notamment être un chanfrein affecté à deux sommets opposés de l'élément rayonnant planaire correspondant, lorsque l'élément rayonnant planaire est alimenté selon son axe de symétrie.

L'association des techniques évoquées ci-dessus peut être mise en œuvre pour réaliser une antenne élémentaire bi-bande duplexant, fonctionnant en polarisation circulaire dans les deux bandes, et comprenant au moins un accès d'alimentation, notamment au moins deux accès d'alimentation, associé à chacune des bandes, et présentant une certaine isolation entre eux, cette antenne élémentaire pouvant être intégrée dans une antenne réseau dont la maille est inférieure à 0.5 λ dans la bande basse.

Lorsque les bandes de fréquences sont relativement proches, comme les bandes de fréquence GNSS E1 et E6, l'élément rayonnant planaire supérieur a toutefois des dimensions assez semblables à celle de l'élément rayonnant planaire inférieur. L'élément rayonnant planaire inférieur joue alors moins son rôle de plan de masse vis-à-vis de l'élément rayonnant planaire supérieur, et l'isolation entre les accès est alors insuffisante.

Afin de permettre l'aménagement d'une antenne à sept éléments rayonnants sur un nanosatellite 16 U, avec la possibilité d'aménager une plaque supérieure de 300 mm² de côté sur la face Terre, une architecture de réseau conformé selon le préambule de la revendication 1 est connue. La projection de ce réseau est moindre dans le plan de la face Terre du nano-satellite, bénéficiant de l'inclinaison des éléments rayonnants périphériques. L'inclinaison des éléments rayonnants périphériques permet en outre d'augmenter le gain en bord de couverture pour le faisceau large.

L'accommodation des antennes élémentaires dans une telle architecture est toutefois difficile.

Il est notamment difficile d'intégrer dans cette géométrie de réseau conformé des antennes élémentaires de topologie classique (carré, circulaire).

Un tel réseau résulte en une mauvaise distribution du champ électrique sur l'ouverture rayonnante en l'excitation de lobes parasites dans le diagramme de rayonnement, lorsque le faisceau est fortement dépointé.

Un but de l'invention est alors de proposer un dispositif radiolélectrique présentant un diagramme de rayonnement amélioré, tout en présentant un encombrement amoindri.

A cet effet, l'invention a pour objet un dispositif radioélectrique du type susmentionné, dans lequel l'antenne centrale est telle que le cadre du réceptacle de l'antenne centrale comprend :
- une paroi cylindrique à section droite circulaire ; ou
- N parois planaires correspondant aux N côtés du polygone de la base du tronc de pyramide correspondante.

Grâce à l'invention, les antennes épousent la forme des faces du tronc de pyramide, ce qui permet de mieux distribuer le champ électrique sur l'ouverture. Ceci permet en outre d'augmenter la surface des antennes. Plus la surface allouée aux antennes est large, meilleures sont les caractéristiques radiofréquences (en particulier relative à la bande passante).

Suivant d'autres aspects avantageux de l'invention, le dispositif radioélectrique comprend une ou plusieurs des caractéristiques suivantes, prises isolément ou suivant toutes les combinaisons techniquement possibles :
- le dispositif radioélectrique est tel que :
   - lorsque le cadre du réceptacle de l'antenne centrale comprend N parois planaires, chacune des N parois planaires s'étend le long d'un côté du polygone de la base du tronc de pyramide correspondante ; et
   - lorsque le cadre du réceptacle de l'antenne centrale comprend une paroi cylindrique à section droite circulaire, la section droite circulaire de la paroi cylindrique est inscrite dans le polygone de la base du tronc de pyramide correspondante ;
- chaque face périphérique du tronc de pyramide reliant les bases du tronc de pyramide présente sensiblement une forme de polygone d'ordre supérieur ou égal à 4, chaque antenne périphérique de l'au moins une première couronne d'antennes périphériques est telle que le cadre du réceptacle de ladite antenne périphérique présente une pluralité de parois planaires s'étendant chacune sensiblement le long d'un côté du polygone de la face périphérique correspondante du tronc de pyramide ;
- chaque face périphérique du tronc de pyramide reliant les bases du tronc de pyramide présente sensiblement une forme de trapèze, chaque antenne périphérique de l'au moins une première couronne d'antennes périphériques comprend quatre parois planaires de cadre de réceptacle correspondant respectivement aux quatre côtés du trapèze de la face périphérique correspondante du tronc de pyramide ;
- lorsque le cadre du réceptacle de l'antenne centrale comprend N parois planaires, chaque antenne périphérique partage une paroi planaire de cadre de réceptacle avec l'antenne centrale ;
- chaque antenne périphérique de l'au moins une première couronne d'antennes périphériques partage une paroi planaire de cadre de réceptacle avec chacune des deux antennes périphériques de l'au moins une première couronne d'antennes périphériques adjacentes à ladite antenne périphérique ;
- pour chaque antenne, le cadre du réceptacle comprend au moins une fente traversante ;
- N est un entier naturel compris entre 5 et 9 ;
- le dispositif radioélectrique est tel que :
   - le support comprend au moins une deuxième partie présentant une forme de tronc de pyramide à base polygonale d'ordre M, M étant un entier naturel supérieur ou égal à deux fois N, la première partie du support étant montée sur la deuxième partie du support de sorte qu'une base du tronc de pyramide de l'au moins une deuxième partie de support soit agencée contre une base du tronc de pyramide de l'au moins une première partie de support ;
   - la pluralité d'antennes comprenant au moins une deuxième couronne d'antennes périphériques, chaque antenne périphérique de l'au moins une deuxième couronne d'antennes périphériques étant montée sur une face périphérique de l'au moins une deuxième partie du support correspondant à une face du tronc de pyramide reliant les bases du tronc de pyramide correspondant à l'au moins une deuxième partie de support de sorte que la direction d'antenne de ladite antenne périphérique soit sensiblement orthogonale à ladite face périphérique ;
- le dispositif radioélectrique est tel que :
   - chaque antenne comprend en outre au moins un deuxième élément rayonnant planaire s'étendant sensiblement selon un deuxième plan, le deuxième plan étant sensiblement parallèle au premier plan ;
   - le réceptacle de chaque antenne comprend en outre un fond s'étendant sensiblement parallèlement aux premier plan et deuxième plan le cadre s'étendant depuis le fond pour délimiter un espace de réception de l'au moins un premier élément rayonnant planaire et de l'au moins un deuxième élément rayonnant planaire.

L'invention concerne en outre une antenne comprenant :
- au moins un premier élément rayonnant planaire s'étendant sensiblement selon un premier plan ;
- au moins un deuxième élément rayonnant planaire s'étendant sensiblement selon un deuxième plan sensiblement parallèle au premier plan ;
- un réceptacle dans lequel l'au moins un premier élément rayonnant planaire et l'au moins un deuxième élément rayonnant planaire sont reçus, le réceptacle comportant un cadre et un fond s'étendant sensiblement parallèlement aux premier plan et deuxième plan, le cadre s'étendant depuis le fond pour délimiter un espace de réception de l'au moins un premier élément rayonnant planaire et de l'au moins un deuxième élément rayonnant planaire, le cadre épousant sensiblement la forme de l'au moins un premier élément rayonnant planaire, l'au moins un premier élément rayonnant planaire s'étendant entre le fond et l'au moins un deuxième élément rayonnant planaire ;
- une première couche de substrat diélectrique s'étendant entre l'au moins un premier élément rayonnant planaire et l'au moins un deuxième élément rayonnant planaire ;
dans lequel l'au moins un deuxième élément rayonnant planaire comprend un corps principal annulaire s'étendant selon le deuxième plan autour d'un axe principal, l'axe principal étant sensiblement perpendiculaire aux premier et deuxième plans.

Grâce à l'invention, il est permis de réduire la taille de l'au moins un deuxième élément rayonnant planaire par rapport à l'au moins un premier élément rayonnant planaire, et donc de limiter le couplage entre les premier et deuxième éléments rayonnant planaire.

Suivant d'autres aspects avantageux de l'invention, l'antenne comprend une ou plusieurs des caractéristiques suivantes, prises isolément ou suivant toutes les combinaisons techniquement possibles :
- l'au moins un deuxième élément rayonnant planaire comprend deux portions radiales en forme de bande s'étendant depuis le corps principal annulaire vers l'axe principal selon le deuxième plan ;
- l'antenne comprend deux connecteurs, chaque connecteur étant destiné à transmettre un signal radioélectrique à, ou recevoir un signal radioélectrique depuis, l'au moins un deuxième élément rayonnant planaire, chaque connecteur s'étendant sensiblement perpendiculairement aux premier et deuxième plans à travers l'au moins un premier élément rayonnant planaire et la première couche de substrat diélectrique, chaque connecteur étant électriquement connecté à une extrémité libre d'une portion radiale de l'au moins un deuxième élément rayonnant planaire ;
- le corps principal annulaire de l'au moins un deuxième élément rayonnant planaire délimite au moins une encoche s'étendant depuis une périphérie externe du corps principal annulaire en direction de l'axe principal ;
- l'antenne comprend en outre un court-circuit s'étendant selon l'axe principal depuis le fond du réceptacle jusqu'à l'au moins un premier élément rayonnant, le court-circuit présentant en section droite sensiblement perpendiculaire à l'axe principal une forme d'ellipse centrée sur l'axe principale ;
- l'antenne comprend en outre un connecteur destiné à transmettre un signal radioélectrique à, ou recevoir un signal radioélectrique depuis, l'au moins un deuxième élément rayonnant planaire, le connecteur s'étendant sensiblement parallèlement à l'axe principal à travers le court-circuit, l'au moins un premier élément rayonnant planaire et la première couche de substrat diélectrique, le connecteur étant électriquement connecté au corps principal annulaire de l'au moins un deuxième élément rayonnant planaire ;
- le connecteur s'étend selon une trajectoire sensiblement excentrée par rapport à l'axe principal;
- l'au moins un deuxième élément rayonnant planaire comprend une portion radiale en forme de bande s'étendant depuis le corps principal annulaire jusqu'à l'axe principal, l'antenne comprenant en outre un connecteur destiné à transmettre un signal radioélectrique à, ou recevoir un signal radioélectrique depuis, l'au moins un deuxième élément rayonnant planaire, le connecteur s'étendant sensiblement selon l'axe principal à travers le court-circuit, l'au moins un premier élément rayonnant planaire et la première couche de substrat diélectrique, le connecteur étant connecté électriquement à une extrémité libre de la portion radiale de l'au moins un deuxième élément rayonnant planaire ;
- le cadre du réceptacle comprend une paroi cylindrique à section droite circulaire ou N parois planaires s'étendant sensiblement selon l'axe principal et dont la section droite forme un polygone d'ordre N ;
- le cadre du réceptacle comprend au moins une fente traversante.

L'invention apparaîtra plus clairement à la lecture de la description qui va suivre, donnée uniquement à titre d'exemple non limitatif, et faite en référence aux dessins dans lesquels :
[Fig. 1] la figure 1 est une représentation schématique simplifiée en perspective d'un premier mode de réalisation d'un dispositif radioélectrique selon l'invention ;
[Fig. 2] la figure 2 est une représentation schématique simplifiée en vue de dessus d'agencements de la pluralité d'antenne d'un dispositif radioélectrique selon l'invention, notamment dans le cas où le dispositif comprend une seule première couronne d'antennes périphériques ;
[Fig. 3] la figure 3 est une représentation schématique simplifiée en vue de dessus d'un agencement de la pluralité d'antenne d'un dispositif radioélectrique selon l'invention, notamment dans le cas où le dispositif comprend une seule première couronne d'antennes périphériques et une seule deuxième couronne d'antennes périphériques ;
[Fig. 4] la figure 4 est une représentation schématique simplifiée en perspective d'un deuxième mode de réalisation d'un dispositif radioélectrique selon l'invention ;
[Fig. 5] la figure 5 est une représentation schématique simplifiée en perspective d'un premier mode de réalisation d'une antenne d'un dispositif radioélectrique selon l'invention ;
[Fig. 6] la figure 6 est une représentation schématique simplifiée en coupe de l'antenne de la figure 5 selon le plan de coupe VI-VI ;
[Fig. 7] la figure 7 est une représentation schématique simplifiée en perspective d'un deuxième mode de réalisation d'une antenne d'un dispositif radioélectrique selon l'invention ;
[Fig. 8] la figure 8 est une représentation schématique simplifiée en coupe de l'antenne de la figure 7 selon le plan de coupe VIII-VIII ;
[Fig. 9] la figure 9 est une représentation schématique simplifiée en perspective d'un troisième mode de réalisation d'une antenne d'un dispositif radioélectrique selon l'invention ;
[Fig. 10] la figure 10 est une représentation schématique simplifiée en coupe de l'antenne de la figure 9 selon le plan de coupe X-X.

En référence aux figures 1 à 3, on divulgue un premier mode de réalisation d'un dispositif radioélectrique 10 d'émission et/ou de réception de signaux radioélectriques.

Le dispositif radioélectrique comprend un support 12 et une pluralité d'antennes 20.

Le support 12 comprend au moins une première partie 14, décrite plus en détails ci-dessous.

Optionnellement, en référence à la figure 3, le support 12 comprend au moins une deuxième partie 16, décrite plus en détails ci-dessous.

Dans l'exemple des figures 1 et 2, le support 12 comprend seulement une unique première partie 14.

Dans l'exemple de la figure 3, le support 12 comprend une seule première partie 14 et une seule deuxième partie 16.

En référence aux figures 1 et 2, la première partie 14 présente une forme de tronc de pyramide à bases polygonales d'ordre N, N étant un entier naturel supérieur ou égal à 5.

Notamment, N est un entier naturel compris entre 5 et 9.

Dans l'exemple de la figure 1, N est égal à 6.

Bien entendu, l'invention ne se limite pas à un nombre N spécifique et la figure 2 illustre différents exemples de première partie 14 avec des formes de tronc de pyramide à base polygonales d'ordre allant de 5 à 9.

Dans l'exemple de la figure 3, la deuxième partie 16 présente une forme de tronc de pyramide à base polygonale d'ordre M, M étant un entier naturel supérieur ou égal à deux fois N.

Dans l'exemple spécifique de la figure 3, la deuxième partie 16 présente une forme de tronc de pyramide à bases polygonales d'ordre 12.

La première partie 14 du support 12 est notamment montée sur la deuxième partie 16 du support 12 de sorte qu'une base du tronc de pyramide de la deuxième partie 16 de support 12 soit agencée contre une base du tronc de pyramide de la première partie 14 de support 12.

De préférence, la base du tronc de pyramide de la deuxième partie 16 de support 12 agencée contre la base du tronc de pyramide de la première partie 14 de support 12 présente des dimensions, notamment une aire, sensiblement égales.

Avantageusement, en référence aux figures 1 à 3, pour chaque tronc de pyramide, chaque face périphérique du tronc de pyramide reliant les bases du tronc de pyramide présente sensiblement une forme de polygone d'ordre supérieur ou égal à 4.

Dans les exemples des figures 1 et 2, chaque face périphérique du tronc de pyramide reliant les bases du tronc de pyramide présente sensiblement une forme de polygone d'ordre 4.

Notamment, dans l'exemple des figures 1 et 2, chaque face périphérique du tronc de pyramide reliant les bases du tronc de pyramide présente sensiblement une forme de trapèze.

Dans l'exemple de la figure 3 :
- pour le tronc de pyramide correspondant à la première partie du support, chaque face périphérique du tronc de pyramide reliant les bases du tronc de pyramide présente sensiblement une forme de polygone d'ordre 5 ; et
- pour le tronc de pyramide correspondant à la deuxième partie du support, chaque face périphérique du tronc de pyramide reliant les bases du tronc de pyramide présente sensiblement une forme de polygone d'ordre 4.

En référence à la figure 1, les antennes 20 de la pluralité d'antennes sont montées sur le support 12.

La pluralité d'antennes 20 comprend une antenne centrale 20A et au moins une première couronne 22 d'antennes périphériques 22A.

Avantageusement, en référence à la figure 3, la pluralité d'antennes 20 comprend en outre au moins une deuxième couronne 24 d'antennes périphériques 24A.

Dans les exemples des figures 1 et 2, la pluralité d'antennes 20 comprend une antenne centrale 20A et une seule première couronne 22 d'antennes périphériques 22A.

Dans l'exemple de la figure 3, la pluralité d'antennes 20 comprend une antenne centrale 20A, une seule première couronne 22 d'antennes périphériques 22A et une seule deuxième couronne 24 d'antennes périphériques 24A.

En référence aux figures 1 et 5 à 10, chaque antenne 20 comprend au moins un premier élément rayonnant planaire 30 et un réceptacle 50.

Avantageusement, chaque antenne 20 comprend en outre au moins un deuxième élément rayonnant planaire 40.

Dans ce qui suit, sauf lorsqu'explicitement mentionné autrement, on décrit une antenne 20 parmi la pluralité d'antennes 20. Sauf lorsqu'explicitement mentionné autrement, cette description s'applique à chacune des antennes 20 de la pluralité d'antennes 20. En outre, l'antenne 20 décrite comprend un seul premier élément rayonnant planaire 30 et, le cas échéant, un seul deuxième élément rayonnant planaire 40. Bien entendu, l'invention s'applique également dans le cas où les antennes 20 comprennent chacune un ou plusieurs premier(s) élément(s) rayonnant(s) planaire(s) 30 et/ou un ou plusieurs deuxième(s) élément(s) rayonnant(s) planaire(s) 40.

Le premier élément rayonnant planaire 30 s'étend sensiblement selon un premier plan **P1** sensiblement orthogonal à une direction d'antenne DA. Sur la figure 1, seul le premier plan **P1** correspondant à l'antenne centrale 20A est illustré.

Le premier élément rayonnant planaire 30 est reçu dans le réceptacle 50.

Le premier élément rayonnant planaire 30 est notamment connecté électriquement à au moins un premier connecteur de transmission de signaux radioélectriques. En particulier, le premier élément rayonnant planaire 30 est destiné à transmettre des signaux radioélectriques reçus au premier connecteur ou à recevoir des signaux radioélectriques à émettre depuis le premier connecteur.

Le deuxième élément rayonnant planaire 40 s'étend sensiblement selon un deuxième plan P2. Sur la figure 1, seul le deuxième plan P2 correspondant à l'antenne centrale 20A est illustré.

Le deuxième plan P2 est notamment sensiblement parallèle au premier plan P1.

Le deuxième élément rayonnant planaire 40 est avantageusement reçu dans le réceptacle 50.

Le deuxième élément rayonnant planaire 40 est notamment connecté électriquement à au moins un deuxième connecteur de transmission de signaux radioélectriques. En particulier, le deuxième élément rayonnant planaire 40 est destiné à transmettre des signaux radioélectriques reçus au deuxième connecteur ou à recevoir des signaux radioélectriques à émettre depuis le deuxième connecteur.

Le réceptacle 50 comporte un cadre 54 et avantageusement un fond 52.

Le fond 52 s'étend sensiblement parallèlement aux premier plan P1 et deuxième plan P2.

Le fond 52 est notamment monté sur le support 12, notamment sur la partie 14, 16 de support correspondante, en particulier sur la face de la partie 14, 16 correspondant à une face du tronc de pyramide correspondant.

Le cadre 54 s'étend depuis le fond 52 pour délimiter un espace de réception 56 de du premier élément rayonnant planaire 30 et du deuxième élément rayonnant planaire 40. En particulier, le premier élément rayonnant planaire 30 s'étend entre le fond 52 et le deuxième élément rayonnant planaire 40.

Le cadre 54 s'étend autour d'une périphérie du premier élément rayonnant planaire 30.

Le cadre 54 épouse sensiblement la forme du premier élément rayonnant planaire 30.

Avantageusement, le cadre du réceptacle 54 comprend au moins une fente traversante 58.

En référence à la figure 1, l'antenne centrale 20A est montée sur une face principale 14A de l'au moins une première partie 14 du support 12 correspondant à la base du tronc de pyramide la plus proche du sommet de la pyramide correspondante de sorte que la direction d'antenne DA de l'antenne centrale 20A soit sensiblement orthogonale à ladite face principale 14A.

L'antenne centrale 20A est en outre telle que le cadre 54 du réceptacle 50 de l'antenne centrale 20A comprend N parois planaires correspondant aux N côtés du polygone de la base du tronc de pyramide correspondante.

Notamment, dans le premier mode de réalisation du dispositif 10, chacune des N parois planaires s'étend le long d'un côté du polygone de la base du tronc de pyramide correspondante.

Toujours en référence à la figure 1, chaque antenne périphérique 22A de la première couronne 22 d'antennes périphériques 22A est montée sur une face périphérique 14B de la première partie 14 du support 12 correspondant à une face du tronc de pyramide reliant les bases du tronc de pyramide de sorte que la direction d'antenne DA de ladite antenne périphérique 22A soit sensiblement orthogonale à ladite face périphérique 14B.

En particulier, chaque antenne périphérique 22A de la première couronne 22 d'antennes périphériques 22A est telle que le cadre 54 du réceptacle 50 de ladite antenne périphérique 22A présente une pluralité de parois planaires 55 s'étendant chacune sensiblement le long d'un côté du polygone de la face périphérique correspondante du tronc de pyramide.

Notamment, dans l'exemple des figures 1 et 2, chaque antenne périphérique 22A de la première couronne 22 d'antennes périphériques 22A comprend quatre parois planaires 55 de cadre 54 de réceptacle 50 correspondant respectivement aux quatre côtés du trapèze de la face périphérique correspondante du tronc de pyramide.

Avantageusement, comme illustré sur les figures 1 à 3, lorsque le cadre 54 du réceptacle 50 de l'antenne centrale 20A comprend N parois planaires, chaque antenne périphérique 22A de la première couronne 22 partage une paroi planaire 55 de cadre 54 de réceptacle 50 avec l'antenne centrale 20A.

Encore avantageusement, chaque antenne périphérique 22A de la première couronne 22 d'antennes périphériques 22A partage une paroi planaire 55 de cadre 54 de réceptacle 50 avec chacune des deux antennes périphériques 22A de la première couronne 22 d'antennes périphériques 22A adjacentes à ladite antenne périphérique 22A.

En référence à l'exemple de la figure 3, chaque antenne périphérique 24A de la deuxième couronne 24 d'antennes périphériques 24A est montée sur une face périphérique 16B de la deuxième partie 16 du support 12 correspondant à une face du tronc de pyramide reliant les bases du tronc de pyramide correspondant à la deuxième partie 16 de support 12 de sorte que la direction d'antenne DA de ladite antenne périphérique 24A soit sensiblement orthogonale à ladite face périphérique 16B.

Avantageusement, comme illustré la figure 3, chaque antenne périphérique 22A de la première couronne 22 partage au moins une paroi planaire 55 de cadre 54 de réceptacle 50 avec une antenne périphérique 24A de la deuxième couronne 24. En particulier, chaque antenne périphérique 22A de la première couronne 22 partage deux parois planaires 55 de cadre 54 de réceptacle 50 avec respectivement deux antennes périphériques 24A de la deuxième couronne 24.

Encore avantageusement, chaque antenne périphérique 24A de la deuxième couronne 24 d'antennes périphériques 24A partage une paroi planaire 55 de cadre 54 de réceptacle 50 avec chacune des deux antennes périphériques 24A de la deuxième couronne 24 d'antennes périphériques 24A adjacentes à ladite antenne périphérique 24A.

En référence à la figure 4, on décrit un deuxième mode de réalisation d'un dispositif radioélectrique 10 selon l'invention.

Dans le deuxième mode de réalisation du dispositif 10, en comparaison au premier mode de réalisation du dispositif 10, l'antenne centrale 20A est en outre telle que le cadre 54 du réceptacle 50 de l'antenne centrale 20A comprend une paroi cylindrique à section droite circulaire.

Notamment, dans le deuxième mode de réalisation du dispositif radioélectrique 10, la section droite circulaire de la paroi cylindrique est inscrite dans le polygone de la base du tronc de pyramide correspondante.

En référence aux figures 5 à 10, on décrit différents modes de réalisation d'antennes 120, 220, 320 selon l'invention.

L'ensemble d'antennes centrale 20A et périphériques 22A, 24A du dispositif radioélectrique 10 peut correspondre à différentes combinaisons des antennes 120, 220, 320 illustrées sur les figures 5 à 10, en fonction des besoins.

Dans ces différents modes de réalisation, les premier 130, 230, 330 et deuxième 140, 240, 340 éléments rayonnants planaires sont réalisés en un matériau électriquement conducteur, dont notamment la conductivité électrique est comprise entre 10⁵ S/m et 10⁸ S/m. Par exemple, les premier 130, 230, 330 et deuxième 140, 240, 340 éléments rayonnants planaires sont réalisés en aluminium ou en cuivre.

Dans ces différents modes de réalisation, l'antenne 120, 220, 320 comprend en outre une première couche de substrat diélectrique 135, 235, 335 s'étendant entre le premier élément rayonnant planaire 130, 230, 330 et le deuxième élément rayonnant planaire 140, 240, 340.

Avantageusement, l'antenne 120, 220, 320 comprend en outre une deuxième couche de substrat diélectrique 245 s'étendant entre le fond 152, 252, 352 du réceptacle 250 et le premier élément rayonnant planaire 230. La deuxième couche de substrat diélectrique est omise sur les figures 5, 6, 9 et 10.

Par exemple, la première couche de substrat diélectrique 135, 235, 335 et le cas échéant la deuxième couche de substrat diélectrique 245 sont réalisés en un matériau diélectrique, dont la constante diélectrique est comprise entre 2 et 4. Par exemple, le matériau diélectrique est du polyétheréthercétone (PEEK).

Par exemple, le réceptacle 150, 250, 350 est réalisé en un matériau électriquement conducteur, par exemple en aluminium.

Dans ces différents modes de réalisation, le premier élément rayonnant planaire 130, 230, 330 comprend un corps principal quadrilatéral 132, 232, 332 s'étendant selon le premier plan P1.

Le corps principal quadrilatéral 132, 232, 332 est notamment sensiblement plan. Par « sensiblement plan », on entend que le corps principal quadrilatéral 132, 232, 332 s'étend selon trois dimension, l'une de ces dimensions, s'étendant selon un axe principal A-A', étant très inférieur aux deux autres dimensions. Par « très inférieur », on entend notamment que la plus petite dimension est 5 à 100 fois plus petite que les deux autres dimensions.

Dans ces différents modes de réalisation, le deuxième élément rayonnant planaire 140, 240, 340 comprend un corps principal annulaire 142, 242, 342 s'étendant selon le deuxième plan P2 autour de l'axe principal A-A'.

L'axe principal A-A' est sensiblement perpendiculaire aux premier et deuxième plans P1, P2. Notamment, l'axe principal A-A' est sensiblement parallèle à la direction d'antenne DA.

Le corps principal annulaire 142, 242, 342 est notamment sensiblement plan. Par « sensiblement plan », on entend que le corps principal annulaire 142, 242, 342 s'étend selon trois dimension, l'une de ces dimensions, s'étendant selon l'axe principal A-A', étant très inférieur aux deux autres dimensions. Par « très inférieur », on entend notamment que la plus petite dimension est 5 à 100 fois plus petite que les deux autres dimensions.

Dans ces différents modes de réalisation, l'antenne 120, 220, 320 comprend en outre une pluralité de connecteurs 128, 228, 328.

Les connecteurs 128, 228, 328 sont destinés à transmettre un signal radioélectrique à, ou recevoir un signal radioélectrique depuis, le premier 130, 230, 330 ou le deuxième 140, 240, 340 élément rayonnant planaire.

En particulier, les connecteurs 128, 228, 328 sont formés par des lignes conductrices s'étendant sensiblement parallèlement à l'axe principal A-A'.

Dans ces différents modes de réalisation, le cadre 154, 254, 354 du réceptacle 150, 250, 350 comprend N parois planaires s'étendant sensiblement selon l'axe principal A-A' et dont la section droite forme un polygone d'ordre N.

En variante non-illustrée, le cadre 154, 254, 354 du réceptacle 150, 250, 350 comprend une paroi cylindrique à section droite circulaire. Dans cette variante, le premier élément rayonnant planaire 130, 230, 330 comprend un corps principal circulaire s'étendant selon le premier plan P1.

Dans ces différents modes de réalisation, le cadre 154, 254, 354 du réceptacle 150, 250, 350 comprend au moins une fente traversante 158, 258, 358.

En référence aux figures 5 et 6, on décrit un premier mode de réalisation d'une antenne 120 selon l'invention.

Dans ce premier mode de réalisation, le deuxième élément rayonnant planaire 140 comprend deux portions radiales 143 en forme de bande.

Les deux portions radiales 143 s'étendent depuis le corps principal annulaire 142 vers l'axe principal A-A' dans le deuxième plan P2.

Avantageusement, le corps principal annulaire 142 du deuxième élément rayonnant planaire 140 délimite au moins une encoche 144 s'étendant depuis une périphérie interne 146 du corps principal annulaire 142 selon une direction radiale DR sensiblement perpendiculaire à l'axe principal A-A'. Selon l'exemple illustré sur les figures 5 et 6, le corps principal annulaire 142 du deuxième élément rayonnant planaire 140 délimite une pluralité d'encoches 144, notamment quatre encoches 144. En particulier, les encoches 144 sont réparties angulairement autour de l'axe principal A-A'.

Dans le premier mode de réalisation, deux connecteurs 128 sont destinés à transmettre un signal radioélectrique à, ou recevoir un signal radioélectrique depuis, le deuxième élément rayonnant planaire 140.

En référence à la figure 6, chaque connecteur 128 s'étend sensiblement perpendiculairement aux premier et deuxième plans P1, P2 à travers le premier élément rayonnant planaire 130 et la première couche de substrat diélectrique 135.

Chaque connecteur 128 est électriquement connecté à une extrémité libre 147 d'une portion radiale 143 du deuxième élément rayonnant planaire 140.

En référence aux figures 7 et 8, on décrit un deuxième mode de réalisation d'une antenne 220 selon l'invention.

Dans le deuxième mode de réalisation, le corps principal annulaire 242 du deuxième élément rayonnant planaire 240 délimite au moins une encoche 244 s'étendant depuis une périphérie externe 248 du corps principal annulaire 242 en direction de l'axe principal A-A'.

Par exemple, le corps principal annulaire 242 délimite deux encoches 244 symétriques par rapport à l'axe principal A-A'.

Avantageusement, le corps principal annulaire 242 délimite en outre un orifice central 249 s'étendant autour de l'axe principal A-A'.

Par exemple, l'orifice central 249 est une fente s'étendant selon une direction de fente DF sensiblement perpendiculaire à l'axe principal A-A'.

Avantageusement, la direction de fente DF est sensiblement perpendiculaire aux encoches 244.

Dans l'exemple de la figure 7, la fente présente un élargissement autour de l'axe principal A-A'. En d'autres termes, l'épaisseur de la fente (mesurée perpendiculairement à la direction de fente DF) est plus grande autour de l'axe principal A-A' qu'elle ne l'est aux extrémités de la fente.

Dans l'exemple des figures 7 et 8, le corps principal quadrilatéral 232 du premier élément rayonnant planaire 230 présente deux chanfreins 233 agencés à deux coins du quadrilatère correspondant.

Dans ce deuxième mode de réalisation, en référence à la figure 8, l'antenne 220 comprend en outre un court-circuit 260 s'étendant selon l'axe principal A-A' depuis le fond 252 du réceptacle 250 jusqu'au premier élément rayonnant 230.

Avantageusement, le court-circuit 260 est formé par un corps cylindrique réalisé en matériau électriquement conducteur, notamment en métal.

Le court-circuit 260 présente en section droite sensiblement perpendiculaire à l'axe principal A-A' une forme d'ellipse centrée sur l'axe principale A-A'.

Dans le deuxième mode de réalisation, un connecteur 228 est destiné à transmettre un signal radioélectrique à, ou recevoir un signal radioélectrique depuis, le deuxième élément rayonnant planaire 240.

Le connecteur 228 s'étend sensiblement parallèlement à l'axe principal A-A' à travers le court-circuit 260, le premier élément rayonnant planaire 230, la première couche de substrat diélectrique 235 et le cas échéant la deuxième couche de substrat diélectrique 245.

Le connecteur 228 est électriquement connecté au corps principal annulaire 242 du deuxième élément rayonnant planaire 240.

Avantageusement, comme illustré sur la figure 8, le connecteur 228 s'étend selon une trajectoire sensiblement excentrée par rapport à l'axe principal A-A'.

En référence aux figures 9 et 10, on décrit un troisième mode de réalisation d'une antenne 320 selon l'invention.

Dans le troisième mode de réalisation, le corps principal annulaire 342 du deuxième élément rayonnant planaire 340 délimite au moins une encoche 344 s'étendant depuis une périphérie externe 348 du corps principal annulaire 342 en direction de l'axe principal A-A'.

Par exemple, le corps principal annulaire 342 délimite deux encoches 344 symétriques par rapport à l'axe principal A-A'.

Avantageusement, le corps principal annulaire 342 délimite en outre un orifice central 349 s'étendant autour de l'axe principal A-A'.

Par exemple, l'orifice central 349 est une fente s'étendant selon une direction de fente DF sensiblement perpendiculaire à l'axe principal A-A'.

Avantageusement, la direction de fente DF est sensiblement perpendiculaire aux encoches 344.

Dans l'exemple de la figure 9, la fente présente un élargissement autour de l'axe principal A-A'. En d'autres termes, l'épaisseur de la fente (mesurée perpendiculairement à la direction de fente DF) est plus grande autour de l'axe principal A-A' qu'elle ne l'est aux extrémités de la fente.

Dans ce troisième mode de réalisation, le deuxième élément rayonnant planaire 340 comprend une portion radiale 343 en forme de bande s'étendant depuis le corps principal annulaire 342 jusqu'à l'axe principal A-A'.

Avantageusement, l'antenne 320 comprend en outre un court-circuit 360 s'étendant selon l'axe principal A-A' depuis le fond 352 du réceptacle 350 jusqu'au premier élément rayonnant 330.

Avantageusement, le court-circuit 360 est formé par un corps cylindrique réalisé en matériau électriquement conducteur, notamment en métal.

Le court-circuit 360 présente en section droite sensiblement perpendiculaire à l'axe principal A-A' une forme d'ellipse centrée sur l'axe principale A-A'.

Un connecteur 328 de l'antenne 320 est destiné à transmettre un signal radioélectrique à, ou recevoir un signal radioélectrique depuis, le deuxième élément rayonnant planaire 340.

Le connecteur 328 s'étend sensiblement selon l'axe principal A-A' à travers le court-circuit 360, le premier élément rayonnant planaire 330 et la première couche de substrat diélectrique 335.

Le connecteur 328 est connecté électriquement à une extrémité libre 347 de la portion radiale 343 du deuxième élément rayonnant planaire 340.

L'antenne 320 présente les degrés de liberté suivants permettant d'adapter l'antenne 320 à la réception/transmission de différents signaux :
- l'implémentation d'un plan de symétrie du deuxième élément rayonnant planaire 340 et l'orientation de ce plan de symétrie ;
- le positionnement des connecteurs 328 dans les plans **P1,** P2 ;
- l'orientation de la portion radiale 343 autour de l'axe principal A-A' ;
- l'orientation de l'axe de l'ellipse correspondant au court-circuit 360 autour de l'axe principal A-A' ;
- de manière plus générale, les dimensions et la géométrie des éléments rayonnants planaires et du réceptacle.

## Revendications

1. Dispositif radioélectrique (10) d'émission et/ou de réception de signaux radioélectriques comprenant :
- un support (12) comprenant au moins une première partie (14) présentant une forme de tronc de pyramide à bases polygonales d'ordre N, N étant un entier naturel supérieur ou égal à 5 ;
- une pluralité d'antennes (20, 120, 220, 320) montées sur le support (12),
chaque antenne (20, 120, 220, 320) comprenant :
- au moins un premier élément rayonnant planaire (30, 130, 230, 330) s'étendant sensiblement selon un premier plan (P1) sensiblement orthogonal à une direction d'antenne (DA) ; et
- un réceptacle (50, 150, 250, 350) dans lequel l'au moins un premier élément rayonnant planaire (30, 130, 230, 330) est reçu, le réceptacle (50, 150, 250, 350) comportant un cadre (54, 154, 254, 354) s'étendant autour d'une périphérie de l'au moins un premier élément rayonnant planaire (30, 130, 230, 330), le cadre (54, 154, 254, 354) épousant sensiblement la forme de l'au moins un premier élément rayonnant planaire (30, 130, 230, 330) ;
la pluralité d'antennes (20, 120, 220, 320) comprenant :
- une antenne centrale (20A) montée sur une face principale (14A) de l'au moins une première partie (14) du support (12) correspondant à la base du tronc de pyramide la plus proche du sommet de la pyramide correspondante de sorte que la direction d'antenne (DA) de l'antenne centrale (20A) soit sensiblement orthogonale à ladite face principale (14A) ;
- au moins une première couronne (22) d'antennes périphériques (22A), chaque antenne périphérique (22A) de l'au moins une première couronne (22) d'antennes périphériques (22A) étant montée sur une face périphérique (14B) de l'au moins une première partie (14) du support (12) correspondant à une face du tronc de pyramide reliant les bases du tronc de pyramide de sorte que la direction d'antenne (DA) de ladite antenne périphérique (22A) soit sensiblement orthogonale à ladite face périphérique (14B) ;
**caractérisé en ce que** l'antenne centrale (20A) est telle que le cadre (54) du réceptacle (50) de l'antenne centrale (20A) comprend :
- une paroi cylindrique à section droite circulaire ; ou
- N parois planaires correspondant aux N côtés du polygone de la base du tronc de pyramide correspondante.

2. Dispositif radioélectrique (10) selon la revendication 1, dans lequel :
- lorsque le cadre (54) du réceptacle (50) de l'antenne centrale (20A) comprend N parois planaires, chacune des N parois planaires s'étend le long d'un côté du polygone de la base du tronc de pyramide correspondante ; et
- lorsque le cadre (54) du réceptacle (50) de l'antenne centrale (20A) comprend une paroi cylindrique à section droite circulaire, la section droite circulaire de la paroi cylindrique est inscrite dans le polygone de la base du tronc de pyramide correspondante.

3. Dispositif radioélectrique (10) selon la revendication 1 ou 2, dans lequel chaque face périphérique (14B) du tronc de pyramide reliant les bases du tronc de pyramide présente sensiblement une forme de polygone d'ordre supérieur ou égal à 4,
chaque antenne périphérique (22A) de l'au moins une première couronne (22) d'antennes périphériques (22A) est telle que le cadre (54) du réceptacle (50) de ladite antenne périphérique (22A) présente une pluralité de parois planaires (55) s'étendant chacune sensiblement le long d'un côté du polygone de la face périphérique (14B) correspondante du tronc de pyramide.

4. Dispositif radioélectrique (10) selon la revendication 3, dans lequel chaque face périphérique (14B) du tronc de pyramide reliant les bases du tronc de pyramide présente sensiblement une forme de trapèze, chaque antenne périphérique (22A) de l'au moins une première couronne (22) d'antennes périphériques (22A) comprend quatre parois planaires (55) de cadre (54) de réceptacle (50) correspondant respectivement aux quatre côtés du trapèze de la face périphérique (14B) correspondante du tronc de pyramide.

5. Dispositif radioélectrique (10) selon la revendication 4, dans lequel lorsque le cadre (54) du réceptacle (50) de l'antenne centrale (20A) comprend N parois planaires, chaque antenne périphérique (22A) partage une paroi planaire (55) de cadre (54) de réceptacle (50) avec l'antenne centrale (20A).

6. Dispositif radioélectrique (10) selon la revendication 4 ou 5, dans lequel chaque antenne périphérique (24A) de l'au moins une première couronne (22) d'antennes périphériques (22A) partage une paroi planaire (55) de cadre (54) de réceptacle (50) avec chacune des deux antennes périphériques (22A) de l'au moins une première couronne (22) d'antennes périphériques (22A) adjacentes à ladite antenne périphérique (22A).

7. Dispositif radioélectrique (10) selon l'une quelconque des revendications 4 à 6, dans lequel pour chaque antenne (20), le cadre (54) du réceptacle (50) comprend au moins une fente traversante (58).

8. Dispositif radioélectrique (10) selon l'une quelconque des revendications précédentes, dans lequel N est un entier naturel compris entre 5 et 9.

9. Dispositif radioélectrique (10) selon l'une quelconque des revendications précédentes, dans lequel :
- le support (12) comprend au moins une deuxième partie (16) présentant une forme de tronc de pyramide à base polygonale d'ordre M, M étant un entier naturel supérieur ou égal à deux fois N, la première partie (14) du support (12) étant montée sur la deuxième partie (16) du support (12) de sorte qu'une base du tronc de pyramide de l'au moins une deuxième partie (16) de support (12) soit agencée contre une base du tronc de pyramide de l'au moins une première partie (14) de support (12) ;
- la pluralité d'antennes (20) comprenant au moins une deuxième couronne (24) d'antennes périphériques (24A), chaque antenne périphérique (24A) de l'au moins une deuxième couronne (24) d'antennes périphériques (24A) étant montée sur une face périphérique (16B) de l'au moins une deuxième partie (16) du support (12) correspondant à une face du tronc de pyramide reliant les bases du tronc de pyramide correspondant à l'au moins une deuxième partie (16) de support (12) de sorte que la direction d'antenne (DA) de ladite antenne périphérique (24A) soit sensiblement orthogonale à ladite face périphérique (16B).

10. Dispositif radioélectrique (10) selon l'une quelconque des revendications précédentes, dans lequel :
- chaque antenne (20) comprend en outre au moins un deuxième élément rayonnant planaire (40) s'étendant sensiblement selon un deuxième plan (P2), le deuxième plan (P2) étant sensiblement parallèle au premier plan (P1) ;
- le réceptacle (50) de chaque antenne (20) comprend en outre un fond (52) s'étendant sensiblement parallèlement aux premier plan (P1) et deuxième plan (P2), le cadre (54) s'étendant depuis le fond (52) pour délimiter un espace de réception (56) de l'au moins un premier élément rayonnant planaire (30) et de l'au moins un deuxième élément rayonnant planaire (40).
